# EUROPÄISCHE PATENTSCHRIFT

(11) **EP 0 439 721 B1**
(45) Veröffentlichungstag und Bekanntmachung des Hinweises auf die Patenterteilung: **20.07.1994**
(21) Anmeldenummer: 90123062.3
(22) Anmeldetag: 01.12.1990
(51) Int. Cl.: A43B 5/04

(54) **Skischuh mit einer Einrichtung zum seitlichen Schrägstellen des Schaftes in bezug auf die Schuhschale**
Skiboot with a device for lateral adjustment of the shaft with respect to the shell of the boot
Chaussure de ski avec un dispositif pour le réglage latéral de la tige par rapport à la coquille de la chaussure

(30) Priorität: 01.02.1990 CH 334/90
(43) Veröffentlichungstag der Anmeldung: 07.08.1991
(73) Patentinhaber: Raichle Sportschuh AG, CH-8280 Kreuzlingen (CH)
(72) Erfinder: Buob, Andreas, CH-8280 Kreuzlingen (CH)
(74) Vertreter: Patentanwälte Schaad, Balass, Menzl & Partner AG

(56) Entgegenhaltungen:
- DE-A- 2 535 793
- DE-U- 7 836 053
- DE-U- 8 125 837
- FR-A- 2 527 908

## Beschreibung

Die Erfindung betrifft einen Skischuh nach dem Oberbegriff des Anspruchs 1.

Ein solcher Skischuh lässt sich an die Beine des Trägers anpassen, wenn diese in ihrer seitlichen Neigung von der üblicherweise als normal angenommenen Stellung abweichen.

Bei einem aus der DE-A-25 35 793 bekannten Skischuh dieser Art greift der Exzenterteil in eine im Schaftteil angeordnete kreisförmige Ausnehmung. Das Verstellen des Einstellelementes hat deshalb bei diesem bekannten Skischuh nicht nur ein seitliches Anheben des Schaftes, sondern auch eine Bewegung in Schuhlängsrichtung zur Folge. Die Anordnung mit nur einer einzigen einseitig am Schaft angreifenden Einstellvorrichtung dieser Art ergibt nicht nur die gewünschte einseitige Anhebung des Schaftes, sondern auch eine Verwindung des Schaftes um eine sich in Beinrichtung erstreckende Achse. Eine solche Verwindung kann sich erheblich störend auswirken und eine optimale Anpassung des Skischuhes an den Fuss des Trägers verunmöglichen. Ausserdem ist es bei dieser bekannten Einrichtung erforderlich, vor dem von der Schuhaussenseite her erfolgenden Verstellen eine Mutter von der Schuhinnenseite zu lösen, wozu ein Sohlenkeil herausgenommen werden muss.

Bei einem weiteren bekannten Skischuh dieser Art (DE-U-78 36 053) sind zwar zur Einstellung der Schräglage des Schaftteiles keine Handgriffe von der Schuhinnenseite her nötig, doch bewirkt der Einsatz eines Exzenterteils und einer kreisförmigen Ausnehmung im Schaftteil wiederum eine Verwindung des Schaftes, wie das bereits vorstehend beschrieben ist.

Der Erfindung liegt die Aufgabe zugrunde, einen Skischuh zu schaffen, der mit einer einzigen Schrägstelleinrichtung die Schrägstellung nur in der gewünschten Querrichtung ausführt. Ferner soll diese Stelleinrichtung bei geschlossenem Schuh von aussen, d.h. ohne Handgriffe von der Schuhinnenseite her, bedienbar sein.

Die gestellte Aufgabe wird erfindungsgemäss durch die kennzeichnenden Merkmale des Anspruchs 1 gelöst.

Durch eine derartige Einrichtung wird der Schuhschaft unter Verwendung eines Exzenterteils geradlinig auf der einen Seite angehoben, um die gewünschte Schrägstellung ohne eine Bewegung in unerwünschter Richtung zu erzielen.

Für eine Ausführungsform nach einem der Ansprüche 2 oder 3 ist ein Minimum an Bestandteilen erforderlich. Es ist auch möglich, beide Ausführungsformen gleichzeitig anzuwenden.

Eine Ausführungsform nach Anspruch 4 trägt ebenfalls zur Einsparung an zusätzlichen Elementen bei und beansprucht zudem keinen zusätzlichen Platz.

Bei einer Ausführungsform nach Anspruch 5 ergibt sich ohne zusätzliche Elemente an beiden Enden des Verstellweges ein Anschlag, da das erste Langloch ein Weiterdrehen nach 180° verhindert, so dass im Gegensatz zu sonst üblichen Einstelleinrichtungen mit einem Exzenterteil kein endloser Verstellweg das Einstellen erschwert.

Eine Ausführungsform nach Anspruch 6 trägt einerseits zur Einsparung an Platz bei und vereinfacht die Herstellungs- und Montagearbeit.

Durch eine Ausführungform nach Anspruch 7 wird verhindert, dass Teile des Einstellelementes an der Aussenseite des Skischuhes hervorstehen.

Eine Ausführungsform nach Anspruch 8 gewährleistet eine Zentrierung und Führung des Einstellelementes während der Einstellarbeit.

Durch eine Ausführungsform nach Anspruch 9 wird die Forderung erfüllt, dass die Stelleinrichtung bei geschlossenem Skischuh von aussen einstellbar ist.

Die Ausführungsform nach Anspruch 10 gewährleistet eine sichere Fixierung der Stelleinrichtung.

Bei einer Ausführungsform nach Anspruch 11 entfällt das Suchen beim gegenseitigen Einrasten der Verzahnungen, wie beispielsweise bei Aussen-Innenverzahnungen.

Anspruch 12 beschreibt eine bevorzugte Befestigungsart der Gewindebuchse.

Anhand der Zeichnungen wird ein Ausführungsbeispiel der Erfindung näher erläutert. Es zeigen:
- Fig. 1: den Schaftteil eines Skischuhes mit einer Schrägstelleinrichtung in abgesenktem Zustand,
- Fig. 2: wie Fig. 1, jedoch in angehobenem Zustand,
- Fig. 3: die Schrägstelleinrichtung in auseinandergezogener Darstellung,
- Fig. 4: Die Schrägstelleinrichtung nach den Fig. 1 bis 3 in einem teilweisen Längsschnitt und
- Fig. 5: eine Einstellscheibe der Schrägstelleinrichtung in der Draufsicht auf die nach innen gerichtete Seite.

Der in der Fig. 1 gebrochen dargestellte hintere Teil eines Skischuhes weist eine auf einer Schuhsohle mit einem Absatz **11** angeordnete Schuhschale **10** und einen Schaft **12** auf, dessen hinteres Schaftteil **14** an beiden Seiten über je eine Verbindungsanordnung mit der Schuhschale **10** verbunden ist. Die dem Betrachter zugekehrte Verbindungsanordnung ist als Einrichtung **16** zum seitlichen Schrägstellen des Schaftes **12** gegenüber der Schuhschale **10** ausgebildet.

Die Einrichtung **16** zum Schrägstellen weist eine gebrochen dargestellte drehbare Einstellscheibe **18** auf, mit der nach dem Lösen einer Schraube **20** der Schaft **12** einseitig angehoben und abgesenkt werden kann. Dazu dient ein an der Einstellscheibe **18** angeformter Exzenterteil **22**. In der Fig. 1 ist der Schaft **12** auf der Einstellseite abgesenkt dargestellt.

Die Fig. 2 zeigt die einseitig maximale Anhebung des Schaftes **12**, welche nach einem Drehwinkel der Einstellscheibe **18** von 180° erreicht wird.

In der Fig. 3 sind die Einzelteile der Stelleinrichtung **16** gemäss den Figuren 1 und 2 einzeln dargestellt. Der Exzenterteil **22** greift in eine im Schaftteil **14** als erstes Langloch **24** ausgebildete Ausnehmung ein. Dieses Langloch **24** erstreckt sich von der Drehachse **26** der Einstellscheibe **18** in Schuhlängsrichtung nur in einer Richtung, im dargestellten Ausführungsbeispiel nach rechts. Die Breite des ersten Langloches **24** entspricht etwa dem Durchmesser des Exzenterteils **22**.

In der Wand **13** der Schuhschale **10** ist ein kreisförmiger Führungsansatz **28** angeformt, der in ein im hinteren Schaftteil **14** angeordnetes zweites Langloch **30** eingreift. Dieses Langloch erstreckt sich im wesentlichen in Längsrichtung des Schaftes **12** und dient zur Längsführung des Schaftteiles **14** relativ zur Schuhschale **10**. Der Durchmesser des Führungsansatzes **28** entspricht im wesentlichen der Breite des zweiten Langloches 30, so dass er in dieses hineinpasst, um eine exakte Führung zu gewährleisten.

Die beiden sich im rechten Winkel zueinander erstreckenden Langlöcher **24** und **30** überdecken sich im Bereich der Drehachse **26** und bilden dabei einen gemeinsamen Durchbruch **32**. Beide Langlöcher **24** und **30** beanspruchen etwa je zur Hälfte die Dicke der Wand **34** des Schaftteiles **14**.

Auf der Aussenseite des Schaftteiles **14** ist eine sich in Längsrichtung des Schaftes **12** erstreckende Führungsbahn **36** angeordnet, deren Breite etwa dem Durchmesser der Einstellscheibe **18** entspricht, deren Mantelfläche als zur Drehachse **26** konzentrischer Führungsteil **38** dient.

Zur exakten Führung der als Einstellelement dienenden Einstellscheibe **18** auf der Drehachse **26** dient eine konzentrisch im Führungsansatz **28** eingelassene Buchse **40**. Diese Buchse **40** ist mittels eines Flansches **42** im der Schuhschale **10** befestigt und weist ein Innengewinde **44** zur Aufnahme der Schraube **20** auf, die zum Arretieren der Einstellscheibe **18** nach vollendetem Einstellvorgang dient.

Der Führungsansatz **28** und der Exzenterteil **22** weisen auf ihren einander zugekehrten Stirnseiten je eine Verzahnung **46** bzw. **48** auf, um die Arretierung zu sichern.

Die Fig. **4** lässt insbesondere erkennen, dass die Einstellscheibe **18** zumindest mit ihrer Mantelfläche **38** in der Führungsbahn **36** des Schaftteiles **14** versenkt angeordnet ist.

Die Fig. 5 lässt die Einstellscheibe **18** mit dem angeformten Exzenterteil **22** und der darauf stirnseitig angeordneten Verzahnung **48** erkennen.

## Patentansprüche

1. Skischuh mit einer Einrichtung zum seitlichen Schrägstellen des Schaftes inbezug auf die Schuhschale, mit einem Schaftteil (**14**), welcher an beiden Seiten über je eine Verbindungsanordnung mit der Schuhschale (**10**) verbunden ist, von denen mindestens eine als Einrichtung (**16**) zum seitlichen Schrägstellen ausgebildet ist und ein in der Schuhschale (**10**) gelagertes, um eine im wesentlichen parallel zum Schuhabsatz (**11**) und quer zur Schuhlängsrichtung erstreckende Achse (**26**) drehbares, von der Schuhaussenseite her betätigbares Einstellelement (18) mit einem Exzenterteil (**22**) aufweist, der in eine im Schaftteil (**14**) angeordnete Ausnehmung (**24**) eingreift, und mit Feststellmitteln (**20, 46, 48**) zum lösbaren Arretieren des Einstellelementes (**18**) in verschiedenen Drehlagen, dadurch gekennzeichnet, dass Mittel (**28, 30; 36, 38**) zur Längsführung des Schaftteiles (**14**) relativ zur Schuhschale (**10**) in einer sich im wesentlichen in Längsrichtung des Schaftes (**12**) erstreckenden Richtung vorgesehen sind und dass die Ausnehmung als erstes Langloch (**24**) ausgebildet ist, welches sich in Schuhlängsrichtung erstreckt und dessen Breite etwa dem Durchmesser des Exzenterteils (**22**) entspricht.

2. Skischuh nach Anspruch 1, dadurch gekennzeichnet, dass die Mittel zur Längsführung ein sich im wesentlichen in Längsrichtung des Schaftes (**12**) erstreckendes zweites Langloch (**30**) im Schaftteil (**14**) aufweisen, in welches ein in der Schuhschale (**10**) angeordneter kreisförmiger Führungsansatz (**28**), dessen Durchmesser etwa der Breite des zweiten Langloches (**30**) entspricht, eingreift.

3. Skischuh nach Anspruch 1 oder 2, dadurch gekennzeichnet, dass die Mittel zur Längsführung eine seitlich begrenzte, sich im wesentlichen in Längsrichtung des Schaftes (**12**) erstreckende Führungsbahn (**36**) im Schaftteil (**14**) aufweisen, in welcher ein zur Drehachse (**26**) des Einstellelementes (**18**) konzentrischer Führungsteil (**38**) des Einstellelementes (**18**) geführt ist.

4. Skischuh nach Anspruch 2 oder 3, dadurch gekennzeichnet, dass die Achse des Führungsansatzes (**28**) bzw. diejenige des Einstellelementes (**18**) mit der Drehachse (**26**) des Exzenterteils (**22**) zusammenfällt.

5. Skischuh nach einem der vorstehenden Ansprüche, dadurch gekennzeichnet, dass sich das erste Langloch (**24**) der Ausnehmung, ausgehend von der Drehachse (**26**) des Exzenterteils (**22**), nur in einer Richtung erstreckt, um den Drehwinkel des Exzenterteils auf etwa 180° zu begrenzen.

6. Skischuh nach einem der Ansprüche 2 bis 5, dadurch gekennzeichnet, dass sich die beiden Langlöcher (**24, 30**) im Schaftteil (**14**) bereichsweise überdecken und je etwa die Hälfte der Dicke der Wand (**34**) des Schaftteiles (**14**) beanspruchen, um im Bereich der Überdeckung einen Durchbruch (**32**) zu bilden.

7. Skischuh nach einem der Ansprüche 3 bis 6, dadurch gekennzeichnet, dass das Führungsteil (**38**) des Einstellelementes (**18**) in der an der Aussenseite des Schaftteiles (**14**) angeordneten Führungsbahn (**36**) versenkt angeordnet ist.

8. Skischuh nach einem der vorstehenden Ansprüche, dadurch gekennzeichnet, dass das Einstellelement (**18**) auf einer mit der Schuhschale (**10**) verbundenen Buchse (**40**) geführt ist.

9. Skischuh nach Anspruch 8, dadurch gekennzeichnet, dass die Buchse (**40**) ein Innengewinde (**44**) für eine von der Aussenseite des Skischuhes einsetzbare Arretierschraube (**20**) der Feststellmittel aufweist.

10. Skischuh nach Anspruch 9, dadurch gekennzeichnet, dass die Feststellmittel zusammenwirkende, sich in axialer Richtung erstreckende Verzahnungen (**46, 48**) an der Schuhschale (**10**) und am Exzenterteil (**22**) aufweisen.

11. Skischuh nach Anspruch 10, dadurch gekennzeichnet, dass die Verzahnungen (**46, 48**) stirnseitig auf dem kreisförmigen Führungsansatz (**28**) und auf dem Exzenterteil (**22**) angeordnet sind.

12. Skischuh nach einem der Ansprüche 9 bis 11, dadurch gekennzeichnet, dass die Buchse (**40**) mit einem Flansch (**42**) ausgerüstet von innen in die Wand (**13**) der Schuhschale (**10**) konzentrisch zum Führungsansatz (**28**) eingesetzt ist.

## Claims

1. Ski boot having a device for the lateral oblique positioning of the shaft with respect to the boot shell, having a shaft part (14) which is connected to the boot shell (10) on both sides via in each case one connecting arrangement, of which at least one is configured as device (16) for the lateral oblique positioning and exhibits an adjusting element (18) which is mounted in the boot shell (10), can rotate about an axis (26), extending essentially parallel to the boot heel (11) and transversely with respect to the longitudinal direction of the boot, can be actuated from the outer side of the boot and has an eccentric part (22) which engages into a cutout (24) arranged in the shaft part (14), and having fixing means (20, 46, 48) for releasably arresting the adjusting element (18) in various rotary positions, characterized in that means (28, 30; 36, 38) are provided for longitudinally guiding the shaft part (14) relative to the boot shell (10) in a direction which extends essentially in the longitudinal direction of the shaft (12), and in that the cutout is configured as a first slot (24), which extends in the longitudinal direction of the boot and the width of which corresponds approximately to the diameter of the eccentric part (22).

2. Ski boot according to Claim 1, characterized in that the means for the longitudinal guidance exhibit, in the shaft part (14), a second slot (30), which extends essentially in the longitudinal direction of the shaft (12) and into which there engages a circular guide shoulder (28) which is arranged in the boot shell (10) and the diameter of which corresponds approximately to the width of the second slot (30).

3. Ski boot according to Claim 1 or 2, characterized in that the means for the longitudinal guidance exhibit, in the shaft part (14), a guide track (36), which extends essentially in the longitudinal direction of the shaft (12) and in which there is guided a guide part (38) which belongs to the adjusting element (18) and is concentric with the rotational axis (26) of the adjusting element (18).

4. Ski boot according to Claim 2 or 3, characterized in that the axis of the guide shoulder (28) and that of the adjusting element (18) coincides with the rotational axis (26) of the eccentric part (22).

5. Ski boot according to one of the preceding claims, characterized in that the first slot (24) of the cutout, starting from the rotational axis (26) of the eccentric part (22), extends only in one direction, in order to limit the rotational angle of the eccentric part to approximately 180°.

6. Ski boot according to one of Claims 2 to 5, characterized in that the two slots (24, 30) in the shaft part (14) overlap in certain regions and occupy in each case approximately half the thickness of the wall (34) of the shaft part (14), in order to form a through-passage (32) in the region of the overlap.

7. Ski boot according to one of Claims 3 to 6, characterized in that the guide part (38) of the adjusting element (18) is arranged in a countersunk manner in the guide track (36) arranged on the outer side of the shaft part (14).

8. Ski boot according to one of the preceding claims, characterized in that the adjusting element (18) is guided on a bush (40) which is connected to the boot shell (10).

9. Ski boot according to Claim 8, characterized in that the bush (40) exhibits an internal thread (44) for an arresting screw (12) which belongs to the fixing means and can be inserted from the outer side of the ski boot.

10. Ski boot according to Claim 9, characterized in that the fixing means exhibit toothing systems (46, 48) which extend in the axial direction and are located on the boot shell (10) and on the eccentric part (22).

11. Ski boot according to Claim 10, characterized in that the toothing systems (46, 48) are arranged on the end side of the circular guide shoulder (28) and on the eccentric part (22).

12. Ski boot according to one of Claims 9 to 11, characterized in that the bush (40), fitted with a flange (42), is inserted, concentrically with the guide shoulder (28), into the wall (13) of the boot shell (10) from the inside.

## Revendications

1. Chaussure de ski avec un dispositif pour l'inclinaison latérale de la tige par rapport à la coque de la chaussure, avec un quartier de tige (14) relié des deux côtés par respectivement une structure d'attache à la coque de la chaussure (10) dont au moins une forme un dispositif (16) pour l'inclinaison latérale et présente un élément de réglage (18) placé dans la coque de la chaussure (10), manipulable de l'extérieur de la chaussure et tournant autour d'un axe (26) sensiblement parallèle au talon de la chaussure (11) et perpendiculaire au sens longitudinal de la chaussure, lequel élément de réglage présente un excentrique (22) qui s'engage dans un creux (24) disposé dans le quartier de tige (14), et avec des moyens de blocage (20, 46, 48) pour verrouiller et déverrouiller l'élément de réglage (18) dans différentes positions, caractérisée en ce que des moyens (28, 30; 36, 38) assurant le guidage longitudinal du quartier de tige (14) par rapport à la coque de la chaussure, essentiellement dans le sens de la longueur de la tige (12), sont prévus et que le creux se présente sous forme d'un premier trou oblong (24) qui s'étend dans le sens longitudinal de la chaussure et dont la largeur correspond sensiblement au diamètre de l'excentrique (22).

2. Chaussure de ski selon la revendication 1, caractérisée en ce que les moyens de guidage longitudinal présentent un deuxième trou oblong (30) dans le quartier de tige (14) qui s'étend essentiellement dans le sens longitudinal de la tige (12) et dans lequel s'engage une embase de guidage (28) de forme circulaire disposée dans la coque de la chaussure dont le diamètre correspond sensiblement à la largeur du deuxième trou oblong (30).

3. Chaussure de ski selon l'une quelconque des revendications 1 et 2, caractérisée en ce que les moyens de guidage longitudinal présentent dans le quartier de tige (14) une glissière de guidage (36) limitée latéralement et s'étendant essentiellement dans le sens longitudinal de la tige (12), dans laquelle se déplace une pièce de guidage (38) de l'élément de guidage, suivant un axe concentrique à l'axe de rotation (26) de l'élément de guidage (18).

4. Chaussure de ski selon l'une quelconque des revendications 2 et 3, caractérisée en ce que l'axe de l'embase de guidage (28), respectivement celui de l'élément de guidage (18), coïncide avec l'axe de rotation (26) de l'excentrique (22).

5. Chaussure de ski selon l'une quelconque des revendications précédentes, caractérisée en ce que le premier trou oblong (24) du creux, en partant de l'axe de rotation (26) de l'excentrique (22), ne s'étend que dans une seule direction pour limiter l'angle de rotation de l'excentrique à environ 180°.

6. Chaussure de ski selon l'une quelconque des revendications 2 à 5, caractérisée en ce que les deux trous oblongs (24, 30) dans le quartier de tige (14) chevauchent et sollicitent chacun environ la moitié de l'épaisseur de la paroi (34) du quartier de tige (14), pour ouvrir dans la zone de chevauchement une percée (32).

7. Chaussure de ski selon l'une quelconque des revendications 3 à 6, caractérisée en ce que la pièce de guidage (38) de l'élément de réglage (18) est noyée dans la glissière de guidage (36) disposée sur la face externe du quartier de tige (14).

8. Chaussure de ski selon l'une quelconque des revendications 1 à 7, caractérisée en ce que l'élément de réglage (18) est guidé sur une douille (40) reliée à la coque de la chaussure.

9. Chaussure de ski selon la revendication 8, caractérisée en ce que la douille (40) présente un taraudage pour recevoir un des moyens de blocage, à savoir une vis de blocage (20) dont l'introduction s'effectue de l'extérieur de la chaussure de ski.

10. Chaussure de ski selon la revendication 9, caractérisée en ce que les moyens de blocage sur la coque de la chaussure (10) et sur l'excentrique (22) présentent des dentures (46, 48) concourantes et s'étendant dans la direction axiale.

11. Chaussure de ski selon la revendication 10, caractérisée en ce que les dentures (46, 48) sont disposées sur la face de l'embase de guidage circulaire (28) et sur l'excentrique (22).

12. Chaussure de ski selon l'une quelconque des revendications 9 à 11, caractérisée en ce que la douille (40), équipée d'une bride (42), est montée par l'intérieur dans la paroi (13) de la coque de la chaussure (10), dans un axe concentrique à l'axe de l'embase de guidage circulaire (28).
